# EUROPÄISCHE PATENTSCHRIFT

(11) **EP 0 506 715 B1**
(45) Veröffentlichungstag und Bekanntmachung des Hinweises auf die Patenterteilung: **02.11.1994**
(21) Anmeldenummer: 91900667.6
(22) Anmeldetag: 18.12.1990
(51) Int. Cl.: E04B 5/40

(54) **SCHALUNG AUS PROFILBLECH FÜR BETONVERBUNDDECKEN**
PROFILED SHEET METAL SHUTTERING FOR COMPOSITE CONCRETE CEILINGS
COFFRAGE EN TOLE PROFILEE POUR PLAFONDS COMPOSITES EN BETON

(30) Priorität: 19.12.1989 AT 2876/89
(43) Veröffentlichungstag der Anmeldung: 07.10.1992
(73) Patentinhaber: KATZENBERGER, Helmut, Gerhard, A-8026 Graz (AT)
(72) Erfinder: KATZENBERGER, Helmut, Gerhard, A-8026 Graz (AT)
(74) Vertreter: Torggler, Paul, Dr.
(86) Internationale Anmeldenummer: AT9000124
(87) Internationale Veröffentlichungsnummer: WO9109185

(56) Entgegenhaltungen:
- AT-B- 390 095
- DE-A- 2 225 273
- DE-A- 2 252 988
- DE-A- 3 628 861
- GB-A- 2 192 649

## Beschreibung

Die Erfindung bezieht sich auf eine Schalung aus Profilblech für Betonverbunddecken, mit nach unten offenen, zueinander parallelen Rippen mit trapezförmigem Querschnitt und mit zwischen den Rippen angeordneten, zu diesen parallel verlaufenden, nach oben gerichteten, aus dem Blech gebogenen Falten, deren Stege aneinander an liegen, wobei für die Verbesserung des Verbundes zwischen dem Profilblech und dem Beton mindestens ein Teil der Falten in Längsrichtung gewellt ist.

Schalungen aus Profilblech für Betonverbunddecken sind beispielsweise aus der DE-OS 22 52 988 und aus der AT-PS 365 267 bekannt. Eine derartige Schalung aus Profilblech hat gegenüber einer Holzverschalung den Vorteil, daß die während des Betonierens erforderliche untere Abstützung weniger sperrig ist, womit unter der Betonplatte Platz zum Arbeiten verbleibt. Weiters ist es vorteilhaft, daß das Profilblech an der unteren Fläche der fertiggestellten Betonplatte Zugspannungen aufnimmt, wodurch die Stärke der Betonplatte verringert werden kann. Zur Aufnahme von Zugbeanspruchungen, die in der Ebene der Betonplatte vorkommen, weisen die nach oben gerichteten Falten Einbeulungen verschiedener Art auf. So zeigt z. B. die AT-PS 365 267 Falten, die mit Stauchvertiefungen am oberen Faltenrand versehen sind. Mittels dieser Stauchvertiefungen versuchte man die Haftung zwischen dem Beton und der Schalung aus Profilblech zu verbessern.

Es ist jedoch statisch erwiesen, daß die Zugspannungen am unteren Rand der Falte am größten und am oberen Rand der Falte am kleinsten sind. Die Stauchvertiefungen gemäß der genannten AT-PS befinden sich daher statisch gesehen an einer ungünstigen Stelle der Falte.

Die Schweizer Patentschrift 644 922 beschreibt eine Schalung aus Profilblech mit parallelen Rippen und zwischen den Rippen angeordneten Falten, die von zwei flach aneinander anliegenden Stegen gebildet werden. Die Falten weisen lediglich an ihren oberen Rändern Verformungen auf, die helfen sollen, den Verbund zwischen Beton und Metallblech zu verbessern.

Aus der DE-OS 36 28 861 ist eine Schalung aus Profilblech für Betonverbunddecken mit nach unten offenen, zueinander parallelen Rippen der eingangs erwähnten Art bekannt. Zwischen den Rippen verlaufen aus dem Blech gebogene Falten. Die Falten sind in Längsrichtung gewellt.

Aufgabe der Erfindung ist es, eine Schalung aus Profilblech der eingangs erwähnten Art dahingehend zu verbessern, daß der Verbund zwischen dem Profilblech und dem Beton verbessert wird.

Dies wird erfindungsgemäß dadurch erreicht, daß der freie Rand der Falten eine etwa horizontale Welle beschreibt, bei der das Verhältnis von Amplitude zur halben Wellenlänge zwischen 0,01 und 0,07 liegt.

Praktische Versuche haben ergeben, daß nur, wenn das Verhältnis Amplitude zur Wellenlänge innerhalb dieses Bereiches liegt, der optimale Verbund zwischen Schalung und Beton erreicht wird.

Um das Stapeln der Schalung zu erleichtern, ist in einem Ausführungsbeispiel der Erfindung vorgesehen, daß zwischen je zwei Rippen eine Falte außermittig angeordnet ist.

Nachfolgend wir ein Ausführungsbeispiel der Erfindung anhand der Figuren der beiliegenden Zeichnung beschrieben.

Die Fig. 1 zeigt ein schematisch gehaltenes Schaubild der Betonverbunddecke, die Fig. 2 zeigt eine Draufsicht auf eine Falte, die Fig. 3 zeigt einen Schnitt durch ein Profilblech und die Fig. 4 zeigt einen Schnitt durch gestapelte Profilbleche.

Die Trägerbalken, auf die bei der Herstellung einer Decke die Profilbleche nebeneinander aufgelegt werden, sind in den Figuren der Zeichnung nicht gezeigt, da sie nach dem bekannten Stand der Technik ausgeführt sind. Die Profilbleche können ebenso in herkömmlicher Weise durch Punktschweißen miteinander verbunden sein.

Wie aus den Figuren ersichtlich, weist jedes Profilblech 1 nach oben zum Beton 2 weisende Rippen 3 auf. Die Rippen 3 sind zueinander parallel und nach unten offen. Im Ausführungsbeispiel haben sie Trapezquerschnitt, wobei die längere der beiden parallelen Trapezseiten oben ist.

Zwischen den Rippen 3 sind ebenfalls nach oben zum Beton 2 gebogene Falten 4 vorgesehen.

Diese Falten 4 sind im Ausführungsbeispiel durchgehend in Längsrichtung gewellt ausgeführt.

Die Wellung ist derart, daß der obere Faltenrand 5 am weitesten von der lotrechten Längsmittelebene der Falte 4 abweicht, während der untere Faltenrand 6 praktisch in der lotrechten Längsmittelebene der Falte 4 liegt.

Das Verhältnis der Amplitude a einer vom oberen Faltenrand 5 beschriebenen Welle zur halben Wellenlänge l/2 der Falte 4 liegt erfindungsgemäß zwischen 0,01 und 0,07, vorteilhaft bei etwa 0,033.

Das Verhältnis der Steghöhe d einer Falte 4 zur Höhe h einer Rippe 3 liegt zwischen 0,2 und 0,6, vorteilhaft bei etwa 0,3.

Nachdem der vergossene Beton abgebunden hat, ist das Profilblech 1 fest im Beton 2 verankert.

Da die Falten 4 jeweils um das Maß f von der Mitte zwischen zwei benachbarten Rippen 3 versetzt sind, können die Profilbleche 1, wie in der Fig. 4 gezeigt, ineinander gestapelt werden.

## Patentansprüche

1. Schalung aus Profilblech für Betonverbunddecken, mit nach unten offenen, zueinander parallelen Rippen mit trapezförmigem Querschnitt und mit zwischen den Rippen angeordneten, zu diesen parallel verlaufenden, nach oben gerichteten, aus dem Blech gebogenen Falten, deren Stege aneinander anliegen, wobei für die Verbesserung des Verbundes zwischen dem Profilblech und dem Beton mindestens ein Teil der Falten in Längsrichtung gewellt ist, dadurch gekennzeichnet, daß der freie Rand (5) der Falten (4) eine etwa horizontale Welle beschreibt, bei der das Verhältnis von Amplitude (a) zur halben Wellenlänge (l/2) zwischen 0,01 und 0,07 liegt.

2. Schalung aus Profilblech für Betonverbunddecken nach Anspruch 1, dadurch gekennzeichnet, daß das Verhältnis von Amplitude (a) zur halben Wellenlänge (l/2) bei etwa 0,033 liegt.

3. Schalung aus Profilblech für Betonverbunddecken, insbesondere nach Anspruch 1 oder 2, mit nach unten offenen,zueinander parallelen Rippen mit trapezförmigem Querschnitt und mit zwischen den Rippen angeordneten, zu diesen parallel verlaufenden, nach oben gerichteten, aus dem Blech gebogenen Falten, deren Stege aneinander anliegen, die Verformungen für die Verbesserung des Verbundes zwischen dem Profilblech und dem Beton aufweisen, dadurch gekennzeichnet, daß zwischen je zwei Rippen (3) eine Falte (4) außermittig angeordnet ist.

4. Schalung aus Profilblech für Betonverbunddecken nach Anspruch 3, dadurch gekennzeichnet, daß sämtliche Falten (4) um das gleiche Maß (f) von der Mitte zwischen zwei Rippen (3) in gleicher Richtung versetzt sind.

5. Schalung aus Profilblech für Betonverbunddecken nach mindestens einem der Ansprüche 1 bis 4, dadurch gekennzeichnet, daß das Verhältnis der Höhe (d) der Falten (4) zur Höhe (h) der Rippen (3) zwischen 0,2 und 0,6 liegt.

6. Schalung aus Profilblech für Betonverbunddecken nach Anspruch 5, dadurch gekennzeichnet, daß das Verhältnis der Höhe (d) der Falten (4) zur Höhe (h) der Rippen (3) bei etwa 0,3 liegt.

## Claims

1. Profiled sheet metal shuttering for composite concrete ceilings, with downwardly open ribs which are parallel to each other with a trapeziform cross-section, and with folds bent from the sheet metal arranged between the ribs and running parallel thereto, which project upwardly, the webs of which lie close together, wherein in order to improve the connection between the profiled sheet metal and the concrete at least a part of the folds is corrugated in the longitudinal direction, characterised in that the free edge (5) of the folds (4) describes an approximately horizontal wave, the ratio of the amplitude (a) to the half wave length (l/2) of which is between 0.01 and 0.07.

2. Profiled sheet metal shuttering for composite concrete ceilings according to claim 1, characterised in that the ratio of the amplitude (a) to the half wave length (l/2) is approximately 0.033.

3. Profiled sheet metal shuttering for composite concrete ceilings particularly according to claim 1 or 2, with downwardly open ribs which are parallel to each other with a trapeziform cross-section and with folds bent from the sheet metal arranged between the ribs and running parallel thereto which project upwardly, the webs of which lie close together, which are provided with shaping in order to improve the connection between the profiled sheet metal and the concrete, characterised in that between every two ribs (3) a fold (4) is arranged off-centre.

4. Profiled sheet metal shuttering for composite concrete ceilings according to claim 3, characterised in that all the folds (4) are offset by the same amount (f), in the same direction, from the centre between two ribs (3).

5. Profiled sheet metal shuttering for composite concrete ceilings according to at least one of claims 1 to 4, characterised in that the ratio of the height (d) of the folds (4) to the height (h) of the ribs (3) is between 0.2 and 0.6.

6. Profiled sheet metal shuttering for composite concrete ceilings according to claim 5, characterised in that the ratio of the height (d) of the folds (4) to the height (h) of the ribs (3) is approximately 0.3.

## Revendications

1. Coffrage en tôle profilée pour plafonds composites en béton, comportant des nervures de section trapézoïdale, parallèles entre elles et ouvertes vers le bas, et des replis disposés entre les nervures et s'étendant parallèlement à ces dernières, replis qui sont dirigés vers le haut et sont formés par pliage de la tôle et dont les flancs s'appliquent l'un contre l'autre, une partie au moins des replis étant ondulée dans le sens de la longueur en vue d'une amélioration de l'adhérence entre la tôle profilée et le béton, caractérisé en ce que le bord libre (5) des replis (4) décrit une onde sensiblement horizontale, pour laquelle le rapport de l'amplitude (a) à la demi-longueur d'onde (ℓ/2) se situe entre 0,01 et 0,07.

2. Coffrage en tôle profilée pour plafonds composites en béton, selon la revendication 1, caractérisé en ce que le rapport de l'amplitude (a) à la demi-longueur d'onde (ℓ/2) se situe à environ 0,033.

3. Coffrage en tôle profilée pour plafonds composites en béton, notamment selon la revendication 1 ou 2, comportant des nervures de section trapézoïdale, parallèles entre elles et ouvertes vers le bas, et des replis disposés entre les nervures et s'étendant parallèlement à ces dernières, replis qui sont dirigés vers le haut et sont formés par pliage de la tôle et dont les flancs s'appliquent l'un contre l'autre, ces replis présentant des déformations en vue de l'amélioration de l'adhérence entre la tôle profilée et le béton, caractérisé en ce que chaque repli (4) est disposé dans une position excentrée entre les deux nervures respectives (3).

4. Coffrage en tôle profilée pour plafonds composites en béton, selon la revendication 3, caractérisé en ce que tous les replis (4) sont décalés dans la même direction et de la même distance (f) par rapport à l'axe médian entre deux nervures (3).

5. Coffrage en tôle profilée pour plafonds composites en béton, selon l'une au moins des revendications 1 à 4, caractérisé en ce que le rapport de la hauteur (d) des replis (4) à la hauteur (h) des nervures (3) se situe entre 0,2 et 0,6.

6. Coffrage en tôle profilée pour plafonds composites en béton, selon la revendication 5, caractérisé en ce que le rapport de la hauteur (d) des replis (4) à la hauteur (h) des nervures (3) se situe à environ 0,3.
